# FASCICULE DE BREVET EUROPEEN

(11) **EP 1 394 357 B1**
(45) Date de publication et mention de la délivrance du brevet: **01.06.2005**
(21) Numéro de dépôt: 03291857.5
(22) Date de dépôt: 25.07.2003
(51) Int. Cl.: E21B 49/08

(54) **Méthode pour estimer le rapport volumique du gaz a l'huile (GOR) dans les fluides d'un puits en cours de forage**
Verfahren zur Abschätzung des Volumenverhältnisses von Gas zum Öl in den Bohrlochflüssigkeiten während des Bohrens
Method of estimating the volume ratio of gaz to oil (GOR) in the borehole fluids while drilling

(30) Priorité: 28.08.2002 FR 0210659
(43) Date de publication de la demande: 03.03.2004
(73) Titulaire: Institut Français du Pétrole, 92852 Rueil-Malmaison Cedex (FR)
(72) Inventeur: Carpentier, Bernard, 95690 Labbeville (FR)

(56) Documents cités:
- US-A- 5 612 493
- US-A- 5 635 631

## Description

La présente invention concerne une méthode pour estimer le rapport volumique du gaz à l'huile dans les fluides d'un puits en cours de forage que les pétroliers désignent usuellement en abrégé par GOR (pour gas/oil ratio).

### Etat de la technique

Un certain nombre de compagnies de services mesurent depuis longtemps le contenu en gaz de la boue ("mud logging" - mesure des composées C1-C5) et certaines de ces compagnies développent actuellement des outils de mesure permettant de quantifier d'une manière plus précise les teneurs en gaz de la boue notamment pour les hydrocarbures des fractions C6-C8.

En exploration comme en développement, lorsque en cours de forage, un niveau riche en hydrocarbures est découvert, il est très important pour l'opérateur pétrolier de connaître le type de fluides présent dans la formation (huile, gaz, condensat, huile lourde, etc.) ou encore mieux le rapport volumique du gaz à l'huile dans les fluides d'un puits. Cette information n'est accessible actuellement que par des tests de formation qui demandé un arrêt du forage (voir US-A-5635631) et représente un coût important pour l'opérateur. Dans cette optique, il est clair qu'avoir une approximation de ce GOR en cours de forage serait un "plus" important pour l'opérateur car cette donnée permettrait de mieux appréhender l'intérêt économique du gisement potentiel et aboutirait à une meilleure évaluation de la suite des opération de forage (arrêt ou poursuite du forage, absence ou déclenchement de test ou d'essais de production).

Dans l'état actuel des connaissances, il n'existe pas de méthode permettant de connaître ce GOR sans avoir recours à des tests de formation. Seules existent des méthodes plus ou moins empiriques basées sur des rapports moléculaires des gaz provenant de la boue de forage dont l'interprétation permet, dans le meilleur des cas, de savoir si le fluide présent dans le réservoir est de l'huile, du gaz ou des huiles lourdes.

US-A-5 612 493 permet en cours de forage d'évaluer le GOR par une simulation sur la base de mesures de pression dans le réservoir et des volumes de gaz.

### La méthode selon l'invention

La méthode selon l'invention permet en cours de forage d'évaluer le GOR sur le chantier même de forage par des mesures directes ou indirectes des volumes de gaz et d'huile dans les déblais de forage.

Elle comporte essentiellement :
- la détermination du volume de gaz (Vg) contenu dans les fluides de forage par le biais d'une mesure d'un rapport entre un volume de gaz produit et un volume correspondant de roche forée ;
- la détermination du volume d'huile (Vo) par la mesure du taux de carbone organique (TOC) dans la roche forée en tenant compte de caractéristiques physiques de la roche forée et de l'huile dans les conditions de surface ; et
- la détermination du dit rapport volumétrique (GOR) en faisant le rapport des volumes de gaz et d'huile précédemment déterminés.

On évalue par exemple le rapport d'un volume de gaz produit à la surface à un même volume de roche forée en tenant compte de la concentration en gaz des fluides de forage, du flux de fluides de forage en circulation, d'un taux de pénétration de l'outil de forage et du diamètre du trou foré.

D'autres caractéristiques et avantages de la méthode selon l'invention, apparaîtront plus clairement à la lecture de la description ci-après.

### DESCRIPTION DETAILLEE

On rappelle que le GOR (Gaz/Oil ratio) est défini par la relation GOR = V_{g}/ Vₒ où V_{g} et Vₒ sont respectivement les volumes de gaz et d'huile produits à la surface en conditions standards

### Détermination de Vg

Le volume V_{g} de gaz contenu dans la boue de forage est estimé à partir des mesures du rapport V_{g}/Vᵣ (où Vᵣ est un volume de roche forée) fournies par l'opérateur. On évalue par exemple ce rapport R du m³ de gaz produit à la surface par m³ de roche forée en se basant sur les informations suivantes : concentration en gaz de la boue (en %), flux de boue (m³/min), taux de pénétration de l'outil de forage (minute/mètre) et diamètre du trou.

A partir de cette valeur R on peut calculer :${\text{V}}_{\text{g}} {\text{= R * V}}_{\text{r}}$

### Détermination du volume d'huile Vo

Nous proposons d'estimer le volume d'huile Vo en utilisant des mesures réalisées sur le chantier même de forage au moyen d'un procédé et d'un outil d'analyse de type Rock-Eval par exemple, à partir de déblais de forage (cuttings).

Ce procédé qui permet, dans le cas d'un gisement d'hydrocarbures, de quantifier le contenu en carbone organique (TOC) présent dans un échantillon de roches, est décrit et mis en oeuvre par exemple dans les brevets suivants du demandeur : FR 2.722.296 (US 5.843.787), FR 2.786.568, FR 2.472.754 (US 4.352.673) ou US 4.153.415, concernant la technique dite Rock-Eval.

Ce contenu en carbone organique (TOC) exprimé en % pondéral de carbone par rapport à la roche, permet d'évaluer (en considérant des densités moyennes pour la phase hydrocarbonée liquide et pour la roche) le % volumétrique d'hydrocarbures présent dans un échantillon de roche analysée.

Compte tenu que l'échantillon est prélevé à la pression et la température régnant à la surface, l'on peut considérer que seule la fraction liquide du fluide du réservoir est présente dans les déblais de forage (cuttings). Le volume d'huile Vo est donc directement déterminé à partir du Rock-Eval avec la relation :${\text{V}}_{\text{o}} \text{=} \frac{\text{TOC}}{\text{100}} \text{.k.} \frac{{\text{ρ}}_{\text{r}}}{{\text{ρ}}_{\text{o}}} \text{.} {\text{V}}_{\text{r}}$ où
*ρ*_{*o*} est la densité de l'hydrocarbure liquide en surface (généralement estimé à 0.8) ;
*ρ*_{*r*} est la densité de la roche estimée en utilisant la relation *ρ*_{*r*} = *ρ*_{*r*₀} (1- φ) + *ρ*₀.*φ* où *ρ*_{*r*_{*0*}} est la densité de la matrice (2.8 pour une dolomie, 2.71 pour un calcaire, 2.65 pour un grés) ;
*φ* est la porosité de la roche ; et
k est le rapport entre % pondéral d'hydrocarbures et % pondéral de carbone (généralement estimé à 1.2)

### Evaluation du GOR :

Il est basé sur le calcul de V_{g}/Vₒ :$\text{GOR} \text{=} \frac{{\text{V}}_{\text{g}}}{{\text{V}}_{\text{o}}} \text{=} \frac{{\text{R.V}}_{\text{r}}}{\frac{\text{TOC}}{\text{100}} \text{.k.} \frac{{\text{ρ}}_{\text{r}}}{{\text{ρ}}_{\text{o}}} \text{.} {\text{V}}_{\text{r}}}$ d'où il s'ensuit que :$\text{GOR =} \frac{\text{R}}{\frac{\text{TOC}}{\text{100}} \text{.k.} \frac{{\text{ρ}}_{\text{r}}}{{\text{ρ}}_{\text{o}}}}$

## Revendications

1. Méthode pour estimer le rapport volumique (GOR) du gaz à l'huile dans les fluides d'un puits en cours de forage, **caractérisée en ce qu'**elle comporte :
- la détermination du volume de gaz (Vg) contenu dans les fluides de forage par le biais d'une mesure d'un rapport entre un volume de gaz produit et un volume correspondant de roche forée ;
- la détermination du volume d'huile (Vo) par la mesure du taux de carbone organique (TOC) dans la roche forée en tenant compte de caractéristiques physiques de la roche forée et de l'huile dans les conditions de surface ; et
- la détermination du dit rapport volumétrique (GOR) en faisant le rapport des volumes de gaz et d'huile précédemment déterminés.

2. Méthode selon la revendication 1, **caractérisée en ce que** l'on évalue le rapport d'un volume de gaz produit à la surface à un même volume de roche forée en tenant compte de la concentration en gaz des fluides de forage, du flux de fluides de forage en circulation, d'un taux de pénétration de l'outil de forage et du diamètre du trou foré.

3. Méthode selon la revendication 1, **caractérisée en ce que** l'on détermine le dit rapport volumétrique (GOR) par la relation :$\text{GOR} \text{=} \frac{\text{SPI}}{\frac{\text{TOC}}{\text{100}} \text{.k.} \frac{{\text{ρ}}_{\text{r}}}{{\text{ρ}}_{\text{o}}}} \text{,}$ où *ρ*ₒ est la densité de l'hydrocarbure liquide en surface (généralement estimé à 0.8) ;
*ρ*_{*r*} est la densité de la roche estimée, *φ* est la porosité de la roche et k est le rapport entre % pondéral d'huile et de carbone dans la roche forée.

## Patentansprüche

1. Verfahren zum Abschätzen des Mengenverhältnisses (GOR) des Gases zum Öl in den Bohrlochflüssigkeiten während des Bohrens, **dadurch gekennzeichnet, dass** es umfasst:
a. die Bestimmung des Gasvolumens (Vg), enthalten in den Bohrfluiden, auf dem Umweg über eine Messung eines Verhältnisses zwischen einem Volumen produzierten Gases und einem entsprechenden Volumen gebohrten Gesteins;
b. die Bestimmung des Ölvolumens (Vo) durch die Messung des organischen Kohlenstoffanteils (TOC) im gebohrten Gestein, unter Berücksichtigung physikalischer Eigenschaften des gebohrten Gesteins und des Öls unter Oberflächenbedingungen; und
c. die Bestimmung dieses Mengenverhältnisses (GOR), unter Bildung des Verhältnisses der vorher bestimmten Gas- und Ölvolumina.

2. Verfahren nach Anspruch 1, **dadurch gekennzeichnet, dass** man das Verhältnis eines Volumen produzierten Gases an der Oberfläche zu einem gleichen Volumen gebohrten Gesteins abschätzt, unter Berücksichtigung der Konzentration der Bohrfluide an Gasen, des Flusses der in Zirkulation befindlichen Bohrfluide, eines Penetrationsgrads des Bohrwerkzeugs und des Durchmessers des Bohrloches.

3. Verfahren nach Anspruch 1, **dadurch gekennzeichnet; dass** man dieses Mengenverhältnis (GOR) bestimmt durch die Beziehung:$\text{GOR} \text{=} \frac{\text{SPI}}{\frac{\text{TOC}}{\text{100}} \text{.} \text{k.} \frac{{\text{ρ}}_{\text{r}}}{{\text{ρ}}_{\text{o}}}} \text{,}$ wo *ρ*_{*0*} die Dichte des flüssigen Kohlenwasserstoffs an der Oberfläche (im Allgemeinen auf 0.8 geschätzt);
*ρ*_{*r*} die geschätzte Dichte des Gesteins, Φ die Gesteinsporosität und k das Verhältnis zwischen Öl in Gew.-% und Kohlenstoff in Gew.-% im gebohrten Gestein ist.

## Claims

1. Method for estimating the volumetric ratio (GOR) of gas to oil in well fluids during drilling, ***characterised by** the fact that* it includes:
- determination of the volume of gas (Vg) contained in the drilling fluids by measurement of a ratio between a volume of gas produced and a corresponding volume of drilled rock;
- determination of the volume of oil (Vo) by measurement of the organic carbon content (TOC) in the drilled rock and taking into account physical characteristics of the drilled rock and of the oil under surface conditions; and
- determination of the said volumetric ratio (GOR) by forming the ratio of the previously determined volumes of gas and oil.

2. Method as described in claim 1, ***characterised by** the fact that* the ratio is evaluated of a volume of gas produced at the surface to a same volume of drilled rock, taking into account the gas concentration of the drilling fluids, the circulating flow of drilling fluids, a rate of penetration of the drilling tool and the diameter of the drilled hole.

3. Method as described in claim 1, ***characterised by** the fact that* the said volumetric ratio (GOR) is determined by the relationship:$\text{GOR =} \frac{\text{SRI}}{\frac{\text{TOC}}{\text{100}} \text{.} \text{k.} \frac{{\text{ρ}}_{\text{r}}}{{\text{ρ}}_{\text{o}}}} \text{,}$ in which ρₒ is the density of the liquid hydrocarbon at the surface (generally estimated at 0.8);
ρᵣ is the estimated density of the rock, φ is the porosity of the rock and k is the ratio between the % by weight of oil and carbon in the drilled rock.
